# EUROPÄISCHE PATENTSCHRIFT

(11) **EP 3 348 416 B1**
(45) Veröffentlichungstag und Bekanntmachung des Hinweises auf die Patenterteilung: **27.11.2019**
(21) Anmeldenummer: 18151481.1
(22) Anmeldetag: 12.01.2018
(51) Int. Cl.: B42D 15/02

(54) **DRUCKEREIERZEUGNIS**
PRINTING-WORKS PRODUCT
ARTICLE D'IMPRIMERIE

(30) Priorität: 12.01.2017 EP 17151267
(43) Veröffentlichungstag der Anmeldung: 18.07.2018
(73) Patentinhaber: EPI GmbH, 1210 Wien (AT)
(72) Erfinder: Neumayer, Michael, 4903 Manning (AT)
(74) Vertreter: Jell, Friedrich

(56) Entgegenhaltungen:
- AU-A4- 2010 101 130
- NL-C- 1 039 976
- US-A1- 2010 223 824

## Beschreibung

Die Erfindung betrifft ein Druckereierzeugnis, insbesondere Folder oder illustrierte Karte, mit einer Energiequelle, mit einem flachen Träger, mit auf mindestens einer ersten Flachseite des Trägers vorgesehenen Leiterbahnen, mit mehreren über die Leiterbahnen mit der Energiequelle elektrisch verbundenen Leuchtmitteln, und mit einer auf der ersten Flachseite des Trägers über den Leuchtmitteln vorgesehenen Abdeckschicht, die einen Aufdruck aufweist und zumindest bereichsweise transparent oder transluzent für ein optisches Zusammenspiel zwischen Leuchtmitteln und Aufdruck ist.

Aus der DE 10317467 A1 sowie NL 1039976 sind die Merkmale des Oberbegriffs des Anspruchs 1 bekannt. Die Druckereierzeugnisse der DE 10317467 A1, im Speziellen Postkarten, weisen auf einer Grundschicht als flachen Träger Leuchtmittel auf, die gruppenweise über mehrere Leiterbahnen mit einer Energiequelle zu deren Stromversorgung verbunden sind. Druckereierzeugnisse mit eingebetteten Leuchtmitteln sind jedoch kostenintensiv in der Herstellung, da für jede Anordnung der Leuchtmittel eine eigene elektronische Schaltung entworfen und hergestellt werden muss.

Die Erfindung hat sich daher die Aufgabe gestellt, ein Druckereierzeugnis der eingangs erwähnten Art dahingehend zu verbessern, dass sich dieses durch fertigungstechnische Einfachheit und geringe Herstellungskosten auszeichnet.

Die Erfindung löst die gestellte Aufgabe durch die Merkmale des Anspruchs 1.

Sind die Leiterbahnen auf dem Träger zumindest bereichsweise in Form einer Leiterbahnmatrix aus voneinander elektrisch isolierten Reihen- und Spaltenleiterbahnen angeordnet, wobei im Bereich mindestens eines Kreuzungspunkts einer Reihen- und Spaltenleiterbahn ein Leuchtmittel elektrisch an die Leiterbahnmatrix angeschlossen ist, so kann ein besonders kostengünstiges Druckereierzeugnis geschaffen werden, welches eine flexible und einfach an das Motiv, Druck bzw. Aufdruck des Druckereierzeugnisses anpassbare Positionierung der Leuchtmittel erlaubt. Insbesondere kann eine universell verwendbare Leiterbahnmatrix geschaffen werden, welche vom darzustellenden Motiv unabhängig ausgestaltet werden kann. Durch Positionierung der Leuchtmittel an Kreuzungspunkten der Leiterbahnmatrix kann ein beliebiges Muster aus Leuchtmitteln geschaffen werden, ohne dass speziell an die Anwendung angepasste Leiterbahnen erzeugt werden müssen. Eine kostengünstige Fertigung der Leiterbahnmatrix in hoher Stückzahl wird hierdurch ermöglicht.

Im Allgemeinen wird erwähnt, dass die Leiterbahnen durch ein gängiges Druckverfahren (Flexodruck, Siebdruck, Hochdruck, Tiefdruck, Tintenstrahldruck) mittels leitfähiger Druckerfarbe auf den Träger aufgebracht werden kann. Im Allgemeinen wird erwähnt, dass sich als Leuchtmittel besonders LED, vorzugsweise SMD-LED, eignen können. Im Allgemeinen wird erwähnt, dass unter Druckereierzeugnis eine Postkarte, ein Prospekt, Folder, eine illustrierte Karte, LED-Karte etc. verstanden werden kann.

Einfache Herstellungsverhältnisse am Druckereierzeugnis können sich ergeben, wenn zwischen Träger und Abdeckschicht ein Klebstoff zur Schaffung eines stoffschlüssigen Verbunds vorgesehen ist. Insbesondere kann dadurch auch die Positionierung der Leuchtmittel gegenüber der Abdeckschicht sicher festgelegt werden - was der Standfestigkeit des Druckereierzeugnisses zu Gute kommen kann.

Die Standfestigkeit des Druckereierzeugnisses ist weiter erhöhbar, wenn die Abdeckschicht mit den Leuchtmitteln über einen lichtleitenden Klebstoff stoffschlüssig verbunden ist. Vorzugsweise kann sich hierfür ein doppelseitig klebendes Klebeband besonders auszeichnen. Mit Hilfe eines über dem Leuchtmittel vorgesehenen Klebstoffs kann zudem die Abstrahlung des Leuchtmittels beeinflusst werden. Beispielsweise kann diese Abstrahlung diffuser eingestellt werden, um breitflächiger die Abdeckschicht anzustrahlen und damit das optische Zusammenspiel zwischen Leuchtmitteln und dem Aufdruck zu verbessern.

Der Kopfbereich über dem Leuchtmittel kann auch frei von Klebstoff sein, um eine eher punktuelle Hinterleuchtung bzw. Beleuchtung der Abdeckschicht zu ermöglichen.

Der Herstellungsaufwand des Druckereierzeugnisses kann weiter verringert werden, wenn zwischen Träger und Abdeckschicht der Klebstoff punktuell vorgesehen ist. Insbesondere kann ein punktuelles Vorsehen von Klebstoff zwischen den Leuchtmitteln die Standfestigkeit des Druckereierzeugnisses weiter erhöhen.

Das optische Zusammenspiel zwischen Leuchtmittel und Aufdruck kann weiter verbessert werden, wenn die Abdeckschicht beschichtete und beschichtungsfreie Bereiche aufweist, die eine Blende für das Leuchtmittel ausbilden. Zudem kann diese Blende eine vorgegebene Hinterleuchtung der Abdeckschicht sicherstellen - dies auch bei produktionsbedingten Parameterschwankungen in der Positionierung der Leuchtmittel gegenüber der Abdeckschicht bzw. dessen Aufdruck. Das erfindungsgemäße Druckereierzeugnis kann daher reproduzierbar enge Toleranzen einhalten. Vorzugsweise sind diese Bereiche auf der den Leuchtmitteln zugewandten Seite vorgesehen.

Die Anordnung und Positionierung der Leuchtmittel ist weiters flexibler gestaltbar, wenn sich die Leiterbahnmatrix ausgehend von mindestens einer randseitigen Freistellung über die gesamte erste Flachseite des Trägers erstreckt. Ein besonders zuverlässiges Druckereierzeugnis kann somit geschaffen werden.

Ist zudem die Energiequelle im Bereich der randseitigen Freistellung am Träger angeordnet, kann mit geringem Platzbedarf die Stromversorgung der Leuchtmittel gewährleistet werden. Gleichzeitig ist es möglich, die Flächennutzung des Trägers durch die Leiterbahnmatrix zu erhöhen - und somit ein standfestes Druckereierzeugnis zu schaffen.

Weist das Druckereierzeugnis eine Elektronik mit einer Steuereinrichtung auf, die zwischen der elektrischen Energiequelle und der Leiterbahnmatrix vorgesehen ist und in Abhängigkeit der Steuereinrichtung die Energiequelle mit je mindestens einer Reihen- und Spaltenleiterbahn der Leiterbahnmatrix elektrisch verbindet, so können die fertigungstechnischen Kosten des Druckereierzeugnisses weiter reduziert werden. Die Ansteuerung der Leuchtmittel sowie deren zeitlicher Ablauf kann dadurch abhängig von der Steuereinrichtung erzeugt werden.

Im Allgemeinen wird weiter festgehalten, dass die Steuereinrichtung eine CPU aufweisen kann und mittels eines auf der CPU ablaufenden Softwareprogramms die Leuchtmittel vollautomatisch und in einer vorgegebenen Reihenfolge ein- und ausschalten kann.

Bildet eine zweite Flachseite des flächigen Trägers die Innenseite des Druckereierzeugnisses aus, so kann auf konstruktiv einfache Weise ein beidseitig bedruckbares Druckereierzeugnis geschaffen werden.

Ist der flächige Träger durch zumindest eine Falzkante in mehrere zusammenklappbare Trägerteile geteilt, so kann auf konstruktiv besonders einfache Weise ein vielseitig einsetzbares Druckereierzeugnis in der Gestalt von Karten, Foldern, Broschüren, Plakaten, eines Aufstellers etc. geschaffen werden. Die Leiterbahnmatrix ist dabei sowohl an nur einem als auch an mehreren Trägerteilen vorsehbar. Zudem kann die Leiterbahnmatrix sowohl an der Innenseite des gefalteten Druckereierzeugnisses als auch an dessen Außenseite angeordnet sein.

Das Druckereierzeugnis kann fertigungstechnisch weiter vereinfacht werden, wenn der flächige Träger durch eine mittige Falzkante in zwei zusammenklappbare gleich große Trägerteile geteilt ist. So kann ein kostengünstiges Druckereierzeugnis in Gestalt eines Folders geschaffen werden.

Im Allgemeinen ist vorstellbar, dass jeder Trägerteil eine Leiterbahnmatrix aufweist, und dass beide Leiterbahnmatrizen über die Falzkante elektrisch miteinander verbunden sind. So kann auf kostengünstige und konstruktiv einfache Weise die maximale Flexibilität in der Positionierung der Leuchtmittel erreicht werden.
Zudem ist im Allgemeinen weiter vorstellbar, dass sich die Leiterbahnmatrix vollflächig über ein erstes Trägerteil erstreckt und die Energiequelle sowie die Elektronik mit der Steuereinrichtung auf dem zweiten Trägerteil vorgesehen sind.

Ein kostengünstiges Druckereierzeugnis kann zudem geschaffen werden, wenn die Leiterbahnen auf einem flexiblen Substrat vorgesehen sind, welches mit dem flächigen Träger stoffschlüssig verbunden ist. So ist es etwa möglich, die Leiterbahnmatrix in hoher Stückzahl auf einem flexiblen Träger vorzufertigen - und später stoffschlüssig auf der Flachseite des Trägers vorzusehen. Ein konstruktiv und fertigungstechnisch einfaches Druckereierzeugnis kann zudem geschaffen werden.

Das Druckereierzeugnis kann konstruktiv einfach ausgeführt werden, wenn der Träger und/oder die Abdeckschicht Papier aufweisen. Vorzugsweise besteht der Träger und/oder die Abdeckschicht aus Papier, welches bedruckbar sein kann. Die Abdeckschicht kann aber auch eine bedruckbare Folie sein.

Ist auf der ersten Flachseite des Trägers über der Leiterbahnmatrix eine Abdeckschicht vorgesehen, so können die Leiterbahnmatrix, die Steuereinrichtung und die Energiequelle zwischen Träger und Abdeckschicht eingebettet werden, wodurch sowohl ein Schutz der Leiterbahnmatrix vor äußeren Einflüssen erfolgen kann, als auch eine bedruckbare Fläche durch die Abdeckschicht ausgebildet werden kann. Ein standfestes Druckereierzeugnis ist damit geschaffen.

Ist die Abdeckschicht zumindest bereichsweise transparent bzw. transluzent, so kann die visuelle Erkennbarkeit der Leuchtmittel durch die Abdeckschicht erhöht werden. Insbesondere können so transluzente Fenster in der Abdeckschicht vor den Leuchtmitteln geschaffen werden. Dadurch ist ein gewünschtes optisches Zusammenspiel zwischen Leuchtmitteln und Druck der Abdeckschicht erreichbar. Ein standfestes Druckereierzeugnis ist somit geschaffen.

In den Figuren ist beispielsweise der Erfindungsgegenstand anhand mehrerer Ausführungsvarianten dargestellt. Es zeigen
- Fig. 1: eine aufgerissene Draufsicht auf die Leiterbahnmatrix nach einem ersten Ausführungsbeispiel eines erfindungsgemäßen Druckereierzeugnisses,
- Fig. 2: eine Draufsicht auf das erfindungsgemäße Druckereierzeugnis,
- Fig. 3: eine Schnittansicht durch das erfindungsgemäße Druckereierzeugnis und
- Fig. 4: eine Teilansicht auf eine Leiterbahnmatrix nach einem anderen Ausführungs-beispiel.

Gemäß Fig. 1 wird eine aufgerissene Draufsicht auf das Druckereierzeugnis 1 gezeigt, das beispielsweise eine Postkarte, einen Folder oder eine illustrierte Karte darstellen kann. Das Druckereierzeugnis 1 weist dabei einen Träger 2 aus Papier auf. Auf der ersten Flachseite 3 des Trägers 2 sind Leiterbahnen 4 aufgebracht. Die Leiterbahnen 4 können beispielsweise durch ein Druckverfahren in Form von leitfähiger Druckerfarbe aufgebracht, oder über ein anderes Substrat auf der ersten Flachseite 3 des Trägers 2 vorgesehen werden.

Auf dem Träger 2 ist zudem eine Energiequelle 5 vorgesehen, welche mit den Leiterbahnen 4 elektrisch verbunden ist und mehrere an die Leiterbahnen 4 angeschlossene Leuchtmittel 6, nämlich LED, vorzugsweise SMD-LED, mit elektrischer Energie versorgt. Alle Leuchtmittel 6 weisen am Leuchtmittelkopf eine Lichtabstrahlung 6.1 auf - wie dies beispielsweise in der Fig. 3 ersichtlich ist.

Wie dieser Querschnittsansicht in Fig. 3 zudem entnommen werden kann, ist auf der ersten Flachseite 3 des Trägers 2 eine aus Papier bestehende Abdeckschicht 14 über den Leiterbahnen 4 vorgesehen, welche damit die Leiterbahnen 4 verdeckt. Um die visuelle Erkennbarkeit der Leuchtmittel 6 zu verbessern, ist die Abdeckschicht 14 bereichsweise transluzent oder transparent ausgebildet. Dadurch können je nach Bedarf die Leuchtmittel 6 durch die Abdeckschicht 14 mehr oder weniger stark durchscheinen. Die Abdeckschicht 14 ist dabei bedruckbar ausgebildet, um in Verbindung mit den Leuchtmitteln 6 einen erwünschten visuellen Effekt zu erzielen. Aus der Draufsicht auf das Druckereierzeugnis 1 in Fig. 2 ist so ersichtlich, dass die Leuchtmittel 6 durch die Abdeckschicht 14 durchscheinen, um mit dem Aufdruck 19 optisch zusammenzuwirken. Die Lichtabstrahlung 6.1 der Leuchtmittel 6 geht daher durch die Abdeckschicht 14.

Um die größtmögliche Flexibilität in der Positionierung der Leuchtmittel 6 am Träger 2 zu erreichen, sind die Leiterbahnen 4 in elektrisch voneinander isolierte Reihenleiterbahnen 7 und Spaltenleiterbahnen 8 unterteilt. Gemeinsam bilden die Reihen- und Spaltenleiterbahnen 7, 8 eine Leiterbahnmatrix 9.1, 9.2 - wie diese in Fig. 1 und Fig. 4 beispielsweise dargestellt sind. Die Leuchtmittel 6 sind an den Kreuzungspunkten 10 der Reihen- und Spaltenleiterbahnen 7, 8 vorgesehen und mit der Leiterbahnmatrix 9.1, 9.2 elektrisch verbunden sind. Erfindungsgemäß steht so ein Druckereierzeugnis 1 zur Verfügung, das flexibel und einfach an den Aufdruck 19 anpassbare Positionierung der Leuchtmittel 6 erlaubt - und sich damit universell verwenden lässt.

Die Leiterbahnmatrix 9.2 nach Fig. 4 nach dem zweiten Ausführungsbeispiel weist zum Unterschied zur Leiterbahnmatrix 9.1 der Fig. 1 mehrere elektrische Brücken 25 an den Reihen- und Spaltenleiterbahnen 7, 8 auf, um je nach Bedarf zum Leuchtmittel 6 elektrisch zu verbinden. Die elektrisch voneinander isolierte Leitungsführung der Leiterbahnmatrix 9.2 benötigt damit keine mehrlagige Ausführung, wie dies nach dem ersten Ausführungsbeispiel der Leiterbahnmatrix 9.1 nach Fig. 1 der Fall ist.

Die Leiterbahnmatrix 9.1, 9.2 erstreckt sich dabei ausgehend von randseitigen Freistellungen 11 über die gesamte erste Flachseite 3 des Trägers 2. Dabei kann eine hohe Ausnutzung der Flachseite 3 des Trägers 2 durch die Leiterbahnmatrix 9.1, 9.2 erreicht werden, während im Bereich der randseitigen Freistellungen 11 genügend Platz geschaffen wird um die Energiequellen 5 am Träger vorzusehen. Zudem ist im Bereich der randseitigen Freistellungen 11 zusätzlich eine Elektronik 12 vorgesehen, welche eine Steuereinrichtung 13 aufweist.

Die Steuereinrichtung 13 ist elektrisch zwischen der Energiequelle 5 und der Leiterbahnmatrix 9.1, 9.2 vorgesehen, wobei die Energiequelle 5 und jeweils mindestens eine Reihen- und Spaltenleiterbahn 7, 8 in Abhängigkeit der Steuereinrichtung 13 elektrisch miteinander verbunden werden. Dazu kann die Steuereinrichtung 13 üblicherweise eine Multiplexer-Schaltung aufweisen und beispielsweise nach einem benutzerdefinierten zeitlichen Ablauf einzelne bzw. mehrere Leuchtmittel 6 abwechselnd an- und ausschalten.

Eine zweite Flachseite 15 des Trägers 2 bildet bei dem Druckereierzeugnis 1 die Innenseite aus. Diese zweite Flachseite 15 kann beispielsweise einen Druck aufweisen. Das Druckereierzeugnis 1 wird dabei durch eine Falzkante 16 in zwei gleich große Trägerteile 17, 18 geteilt, welche entlang der Falzkante 16 zusammenklappbar sind. Die zweite Flachseite 15 des Trägers 2 liegt im zusammengeklappten Zustand des Druckereierzeugnisses 1 somit innen. Es ist aber eine andere Falzung vorstellbar - wie dies in Fig. 3 strichliert angedeutet worden ist.

Druckereierzeugnisse in weiteren Ausführungsformen können ebenso mehrere Falzkanten und mehr als zwei Trägerteile aufweisen. So können Folder und Broschüren in beliebigen Formen und Ausgestaltungen geschaffen werden, was in den Figuren jedoch nicht näher dargestellt wurde.

Wie der Querschnittsansicht in Fig. 3 entnommen werden kann, ist die Leiterbahnmatrix 9.1, 9.2 vorzugsweise auf einem flexiblen Substrat 20 aufgebracht, welches mit dem Träger 2 stoffschlüssig verbunden ist. Zudem wird die Leiterbahnmatrix 9.1 samt flexiblem Substrat 20 zwischen dem Träger 2 und der Abdeckschicht 14 eingebettet.

Ein stoffschlüssiger Verbund zwischen Träger 2 und Abdeckschicht 14 wird durch einen Klebstoff 21 geschaffen - siehe hierzu Fig. 3.
Um ein besonders flaches und ebenes Druckerzeugnis 1 zur Verfügung zu stellen, kann dazu zwischen Träger 2 und Abdeckschicht 14 ein ausgleichender lichtleitender Klebstoff 21 vorgesehen sein.
Alternativ ist es auch möglich, dass zwischen Träger 2 und Abdeckschicht 14 ein Klebstoff 21 in Form von Klebestreifen, vorzugsweise ein doppelseitig klebendes Klebeband, vorgesehen wird, um damit einen stoffschlüssigen Verbund zu schaffen. Das Druckereierzeugnis 1 kann sich dabei durch besonders einfache Herstellungsverhältnisse auszeichnen.

Die Abdeckschicht 14 ist mit den Leuchtmitteln 6 über einen lichtleitenden Klebstoff 21 - wobei hierbei auch ein doppelseitig klebendes Klebeband vorstellbar ist - stoffschlüssig verbunden. Dies kann in der Fig. 3 an den mittig angeordneten Leuchtmitten 6 erkannt werden.

Nach Fig. 3 ist über den rechts angeordneten Leuchtmitteln 6 zu erkennen, dass der Kopfbereich 22 der jeweiligen Leuchtmittel 6 bis zur Abdeckschicht 14 hin frei von Klebstoff 21 ist. Dies begünstigt eine fokussierte Abstrahlung dieser Leuchtmittel 21.

Zudem ist zwischen diesen Leuchtmitteln 6 ein punktuelles Vorsehen von Klebstoff 21 zu erkennen, nämlich am Klebepunkt 23 zwischen Träger 2 und Abdeckschicht 14.

Das Druckereierzeugnis 1 weist zudem eine Blende 24 für die Leuchtmittel 6 auf, was nach Fig. 3 näher dargestellt ist. Diese Blende 24 wird von beschichteten Bereichen 24.1 und beschichtungsfreien Bereichen 24.2 ausgebildet, die auf der, den Leuchtmitteln 6 zugewandten Seite 14.1 vorgesehen sind. Damit kann eine reproduzierbare Beleuchtung sichergestellt werden. Beschichtete Bereiche 24.1 sind beispielsweise ein, vorzugsweise flächiger beispielsweise schwarzer, Druck an der Abdeckschicht 14.

Das Papier des Trägers 2 oder der Abdeckschicht 14 kann jedes Flächengewicht aufweisen, vorzugsweise wenigstens 170 g/m².
Für die Abdeckschicht 14 ist ein foliertes Papier oder unfoliertes Papier mit einem Flächengewicht von 120-220 g/m² vorstellbar.
Für den Träger 2 ist eine PET-Folie mit einem Flächengewicht von 120-250µm möglich. Auch ist für den Träger 2 ein Papier mit einem Flächengewicht von 100-240 g/m² vorstellbar.

## Patentansprüche

1. Druckereierzeugnis, insbesondere Folder oder illustrierte Karte, mit einer Energiequelle (5), mit einem flachen Träger (2), mit auf mindestens einer ersten Flachseite (3) des Trägers (2) vorgesehenen Leiterbahnen (4), mit mehreren über die Leiterbahnen (4) mit der Energiequelle (5) elektrisch verbundenen Leuchtmitteln (6), und mit einer auf der ersten Flachseite (3) des Trägers (2) über den Leuchtmitteln (6) vorgesehenen Abdeckschicht (14), die einen Aufdruck (19) aufweist und zumindest bereichsweise transparent oder transluzent für ein optisches Zusammenspiel zwischen Leuchtmitteln (6) und Aufdruck (19) ist, **dadurch gekennzeichnet, dass** die Leiterbahnen (4) auf dem Träger (2) zumindest bereichsweise in Form einer Leiterbahnmatrix (9.1, 9.2) aus voneinander elektrisch isolierten Reihen- (7) und Spaltenleiterbahnen (8) angeordnet sind, wobei im Bereich mindestens eines Kreuzungspunkts (10) einer Reihen- und Spaltenleiterbahn (7, 8) das Leuchtmittel (6) elektrisch an die Leiterbahnmatrix (9.1, 9.2) angeschlossen ist.

2. Druckereierzeugnis nach Anspruch 1, **dadurch gekennzeichnet, dass** zwischen Träger (2) und Abdeckschicht (14) ein Klebstoff (21) zur Schaffung eines stoffschlüssigen Verbunds vorgesehen ist.

3. Druckereierzeugnis nach Anspruch 1 oder 2, **dadurch gekennzeichnet, dass** die Abdeckschicht (14) mit den Leuchtmitteln (6) über einen lichtleitenden Klebstoff (21), insbesondere über ein doppelseitig klebendes Klebeband, stoffschlüssig verbunden ist.

4. Druckereierzeugnis nach Anspruch 2, **dadurch gekennzeichnet, dass** der Kopfbereich (22) über dem Leuchtmittel (6) frei von Klebstoff (21) ist.

5. Druckereierzeugnis nach Anspruch 2, 3 oder 4, **dadurch gekennzeichnet, dass** zwischen Träger (2) und Abdeckschicht (14) der Klebstoff (21) punktuell vorgesehen ist.

6. Druckereierzeugnis nach einem der Ansprüche 1 bis 5, **dadurch gekennzeichnet, dass** die Abdeckschicht (14), insbesondere auf der den Leuchtmitteln (6) zugewandten Seite (14.1), beschichtete und beschichtungsfreie Bereiche (24.1, 24.2) aufweist, die eine Blende (24) für das Leuchtmittel (6) ausbilden.

7. Druckereierzeugnis nach einem der Ansprüche 1 bis 6, **dadurch gekennzeichnet, dass** sich die Leiterbahnmatrix (9.1, 9.2) ausgehend von mindestens einer randseitigen Freistellung (11) über die gesamte erste Flachseite (3) des Trägers (2) erstreckt.

8. Druckereierzeugnis nach einem der Ansprüche 1 bis 7, **dadurch gekennzeichnet, dass** die Energiequelle (5) im Bereich einer randseitigen Freistellung (11) am Träger (2) angeordnet ist.

9. Druckereierzeugnis nach einem der Ansprüche 1 bis 8, **dadurch gekennzeichnet, dass** das Druckereierzeugnis (1) eine Elektronik (12) mit einer Steuereinrichtung (13) aufweist, die zwischen der elektrischen Energiequelle (5) und der Leiterbahnmatrix (9.1, 9.2) vorgesehen ist und in Abhängigkeit der Steuereinrichtung (13) die Energiequelle (5) mit je mindestens einer Reihen- und Spaltenleiterbahn (7, 8) der Leiterbahnmatrix (9.1, 9.2) elektrisch verbindet.

10. Druckereierzeugnis nach einem der Ansprüche 1 bis 9, **dadurch gekennzeichnet, dass** eine zweite Flachseite (15) des flächigen Trägers (2) die Innenseite des Druckereierzeugnisses (1) ausbildet.

11. Druckereierzeugnis nach einem der Ansprüche 1 bis 10, **dadurch gekennzeichnet, dass** der flächige Träger (2) durch zumindest eine Falzkante (16) in mehrere zusammenklappbare Trägerteile (17, 18) geteilt ist.

12. Druckereierzeugnis nach Anspruch 11, **dadurch gekennzeichnet, dass** der flächige Träger (2) durch eine mittige Falzkante (16) in zwei zusammenklappbare gleich große Trägerteile (17, 18) geteilt ist.

13. Druckereierzeugnis nach einem der Ansprüche 1 bis 12, **dadurch gekennzeichnet, dass** die Leiterbahnen (4) auf einem flexiblen Substrat (20) vorgesehen sind, welches mit dem flächigen Träger (2) stoffschlüssig verbunden ist.

14. Druckereierzeugnis nach einem der Ansprüche 1 bis 13, **dadurch gekennzeichnet, dass** der Träger (2) und/oder die Abdeckschicht (14) Papier aufweisen.

## Claims

1. Printed matter, more particularly folder or illustrated card, with a energy source (5), with a flat carrier (2), with on at least a first flat side (3) of the carrier (2) provided conducting paths (4), with a plurality of illuminants (6) electrically connected with the energy source (5) via the conducting paths (4), and with a covering layer (14) provided on the first flat side (3) of the carrier (2) above the illuminants (6), which covering layer (14) has an imprint (19) and is at least in certain areas transparent or translucent for an optical interaction of illuminants (6) and imprint (19), **characterized in that** the conducting paths (4) on the carrier (2) are arranged at least in certain areas in the form of a conducting paths matrix (9.1, 9.2) of from one another electrically insulated row (7) and column conducting paths (8), wherein the illuminant (6) is electrically connected to the conducting paths matrix (9.1, 9.2) in the region of at least one crossing point (10) of a row and column conducting path (7, 8).

2. Printed matter according to claim 1, **characterized in that**, an adhesive (21) is provided between the carrier (2) and cover layer (14) to provide substance bond.

3. Printed matter according to claim 1 or 2, **characterized in that**, the cover layer (14) is substance bonded to the illuminants (6) via a light-conducting adhesive (21), more particularly via a double-sided adhesive tape.

4. Printed matter according to claim 2, **characterized in that**, the head region (22) above the illuminant (6) is free of adhesive (21).

5. Printed matter according to claim 2, 3 or 4, **characterized in that**, the adhesive (21) is provided between the carrier (2) and cover layer (14) selectively.

6. Printed matter according to one of the claims 1 to 5, **characterized in that**, the covering layer (14), more particularly on the side (14.1) facing the lighting means (6), has coated and coating-free areas (24.1, 24.2) which form an aperture (24) for the illuminant (6).

7. Printed matter according to one of the claims 1 to 6, **characterized in that**, the conducting paths matrix (9.1, 9.2) extends from at least one edge-side release (11) over the entire first flat side (3) of the carrier (2).

8. Printed matter according to one of the claims 1 to 7, **characterized in that**, the energy source (5) is arranged on the carrier (2) in the region of a peripheral release (11).

9. Printed matter according to one of the claims 1 to 8, **characterized in that**, the printed matter (1) has electronics (12) with a control device (13) which is provided between the electrical energy source (5) and the conducting paths matrix (9.1, 9.2) and which electrically connects depending on the control device (13) to at least one row and column conducting path (7, 8) of the conducting paths matrix (9.1, 9.2)

10. Printed matter according to one of the claims 1 to 9, **characterized in that**, a second flat side (15) of the flat carrier (2) forms the inner side of the printing matter (1).

11. Printed matter according to one of the claims 1 to 10, **characterized in that**, the planar carrier (2) is divided by at least one folded edge (16) into a plurality of foldable-together carrier parts (17, 18).

12. Printed matter according to claim 11, **characterized in that**, flat carrier (2) is divided by a central folded edge (16) into two collapsible carrier parts of the same size (17, 18).

13. Printed matter according to one of the claims 1 to 12, **characterized in that**, the conducting paths (4) are provided on a flexible substrate (20), which is in a substance bond connected to the flat carrier (2).

14. Printed matter according to one of the claims 1 to 13, **characterized in that**, the carrier (2) and/or the covering layer (14) comprise paper.

## Revendications

1. Imprimés, en particulier des classeurs ou des cartes illustrées, avec une source d'énergie (5), avec un support plat (2), avec au moins un premier côté plat (3) du support (2) prévu des chemins conducteurs (4), avec une pluralité de sources de lumière (6) connectées électriquement à la source d'énergie (5) via les pistes conductrices (4), et avec une couche de couverture (14) prévue sur le premier côté plat (3) du un support (2) au-dessus des sources de lumière (6), laquelle couche de recouvrement (14) porte une empreinte (19) et est au moins dans certaines zones transparente ou translucide pour une interaction optique de la émission de sources de lumière (6) et d'empreinte (19), **caractérisé en ce que** les pistes conductrices (4) sur le support (2) sont agencées au moins dans certaines zones sous la forme d'une matrice de pistes conductrices (9.1, 9.2) les unes des autres sur une rangée (7) électriquement isolée et des pistes conductrices de colonnes (8), dans lequel le sources de lumière (6) est connecté électriquement à la matrice de chemins conducteurs (9.1, 9.2) dans la région d'au moins un point de croisement (10) d'un chemin conducteur de rangée et de colonne (7, 8).

2. Imprimé selon la revendication 1, **caractérisé en ce qu** 'un adhésif (21) est prévu entre le support (2) et la couche de couverture (14) pour créer une liaison de substance.

3. Imprimé selon la revendication 1 ou 2, **caractérisé en ce que** la couche de couverture (14) est liée sources de lumière (6) par une colle adhésive conductrice de la lumière (21), plus particulièrement par une double face ruban adhésif.

4. Imprimée selon la revendication 2, **caractérisée en ce que** la zone de tête (22) au-dessus de la source lumineuse (6) est exempte de colle (21).

5. Imprimé selon la revendication 2, 3 ou 4, **caractérisé en ce que** l'adhésif (21) est prévu sélectivement entre le support (2) et la couche de couverture (14).

6. Imprimé selon l'une des revendications 1 à 5, **caractérisé en ce que** la couche de couverture (14), en particulier du côté (14.1) faisant face au sources de lumière (6), présente des zones revêtues et exemptes de revêtement (24.1, 24.2) qui forment une ouverture (24) pour le sources de lumière (6).

7. Imprimé selon l'une des revendications 1 à 6, **caractérisé en ce que** la matrice de chemins conducteurs (9.1, 9.2) s'étend depuis au moins un déclencheur latéral (11) sur tout le premier côté plat (3) du support (2).

8. Imprimé selon l'une des revendications 1 à 7, **caractérisé en ce que** la source d'énergie (5) est disposée sur le support (2) dans la région d'un déclencheur périphérique (11).

9. Imprimé selon l'une des revendications 1 à 8, **caractérisé en ce que** l'imprimé (1) présente une électronique (12) avec un dispositif de commande (13) agencé entre la source d'énergie (5) et le conducteur matrice de chemins conducteurs (9.1, 9.2) et qui se connecte électriquement, en fonction du dispositif de commande (13), à au moins un chemin conducteur de rangée et de colonne (7, 8) de la matrice de chemins conducteurs (9.1, 9.2).

10. Imprimée selon l'une des revendications 1 à 9, **caractérisée en ce qu'**un deuxième côté plat (15) du support plat (2) forme la face interne de la matière imprimée (1).

11. Imprimé selon l'une des revendications 1 à 10, **caractérisé en ce que** le support plan (2) est divisé par au moins un bord plié (16) en plusieurs parties de support pliables (17, 18).

12. Imprimé selon la revendication 11, **caractérisé en ce que** le support plat (2) est divisé par un bord plié central (16) en deux parties de support pliables (17, 18)de la même taille.

13. Imprimé selon l'une des revendications 1 à 12, **caractérisée en ce que** les pistes conductrices (4) sont prévus sur un substrat flexible (20), qui est en liaison de substance reliée au support plat (2).

14. Imprimée selon l'une des revendications 1 à 13, **caractérisée en ce que** le support (2) et/ou la couche de couverture (14) sont constitués de papier.
